# FASCICULE DE BREVET EUROPEEN

(11) **EP 3 409 558 B1**
(45) Date de publication et mention de la délivrance du brevet: **03.03.2021**
(21) Numéro de dépôt: 18175465.6
(22) Date de dépôt: 01.06.2018
(51) Int. Cl.: B61D 27/00

(54) **GAINE DE DIFFUSION D'AIR POUR SYSTÈME D'AÉRATION, NOTAMMENT DE VÉHICULE FERROVIAIRE**
LUFTVERTEILUNGSKANAL FÜR BELÜFTUNGSSYSTEM, INSBESONDERE FÜR SCHIENENFAHRZEUG
AIR-DIFFUSING SHEATH FOR AERATION SYSTEM, ESPECIALLY FOR A RAILWAY VEHICLE

(30) Priorité: 02.06.2017 FR 1754946
(43) Date de publication de la demande: 05.12.2018
(73) Titulaire: ALSTOM Transport Technologies, 93400 Saint-Ouen (FR)
(72) Inventeur: KLINCKEMAILLIE, Vincent, 62144 MONT SAINT-ELOI (FR); MALLE, François, 59800 LILLE (FR); SCARAMUZZINO, Jean-Pierre, 59870 WARLAING (FR)
(74) Mandataire: Lavoix

(56) Documents cités:
- EP-A1- 2 335 954
- EP-A1- 2 957 476
- EP-A1- 3 127 774
- WO-A1-2016/012397
- DE-C1- 4 300 713
- DE-U1- 8 912 822

## Description

La présente invention concerne un ensemble comprenant une gaine de diffusion d'air pour système d'aération pour un véhicule, notamment un véhicule ferroviaire, et une structure de plafond du véhicule, selon le préambule de la revendication 1.Une telle gaine est par exemple destinée à équiper les véhicules ferroviaires de transport de passagers tels qu'un métro ou un tramway.

Les gaines de ce type connues dans l'état de la technique sont généralement réalisées par assemblage des éléments, eux-mêmes réalisés par assemblage de différents éléments de tôlerie en alliages d'aluminium rivetés et mastiqués entre eux de manière à être étanche à l'air et à l'eau. Les gaines ainsi assemblées sont ensuite généralement fixées au moyen de vis à la structure du plafond.

Les gaines fermées nécessitent d'être équipées de boîtes de diffusion étanches pour assurer une bonne diffusion d'air tout au long de la voiture.

En outre, des trappes d'accès doivent être prévues dans le conduit de la gaine pour assurer les opérations de nettoyage à l'intérieur de la gaine. Les opérations de nettoyage ne sont par conséquent pas aisées car elles nécessitent l'utilisation de goupillons rotatifs commandés manuellement ou électriquement, combinés à des aspirateurs.

EP 2 335 954 A1 décrit un ensemble destiné à être fixé au niveau d'un plafond de caisse d'un véhicule destiné au transport de personnes. L'ensemble comprend un habillage de plafond et une structure porteuse qui fait partie intégrante du plafond de caisse ou qui est fixée au niveau du plafond de caisse et au niveau de laquelle l'habillage de plafond est accroché. L'ensemble comprend un module de conduit d'air et un élement de recouvrement et qui recouvre le conduit d'air. Le module de conduit et/ou l'élement de recouvrement sont fabriqués à partir au moins d'une pièce moulée comprenant des matières thermodurcissables renforcées par des fibres et expansées.

DE 43 00 713 C1 décrit un ensemble destiné à être fixé au plafond d'un véhicule ferroviaire. L'ensemble comprend un profilé supérieur et une paroi inférieure fixée de manière amovible au profilé supérieur. Ces éléments forment un conduit de circulation d'air.

L'un des buts de l'invention est de pallier ces inconvénients en proposant un ensemble qui permette de faciliter les opérations de manutention de par sa conception notamment en concevant une gaine permettant un nettoyage efficace et rapide.

A cet effet, l'invention concerne un ensemble selon la revendication 1.

Ainsi, la gaine présente une structure qui facilite son entretien, l'intérieur de la gaine étant accessible par simple ouverture de la paroi de plafond centrale.

L'invention peut également comporter une ou plusieurs des caractéristiques des revendications 2 à 7, considérées individuellement ou selon toute les combinaisons techniquement possibles.

L'invention concerne également un véhicule ferroviaire comportant un système de diffusion d'air comprenant un ensemble tel que défini précédemment.

L'invention concerne par ailleurs un procédé d'installation d'un ensemble selon la revendication 8.

D'autres aspects et avantages de l'invention apparaîtront à la lecture de la description qui suit, donnée uniquement à titre d'exemple et faite en référence aux dessins annexés, parmi lesquels :
- La Figure 1 est une représentation en perspective d'une gaine de diffusion d'air selon un exemple de mode de réalisation de l'invention,
- La Figure 2 est une section transversale de la gaine de la Figure 1, et,
- La Figure 3 représente une zone de fixation entre deux éléments de la gaine de la Figure 1.

Dans ce qui suit, les termes d'orientation tels que « longitudinal », « transversal » « supérieur », « inférieur », « gauche » et « droit » sont définis selon les directions usuelles d'un véhicule ferroviaire, c'est-à-dire pour un véhicule présentant un axe longitudinal X, horizontal, s'étendant de l'arrière vers l'avant, un axe transversal Y, horizontal, s'étendant de la gauche vers la droite, pour un observateur regardant vers l'avant, et un axe Z vertical, s'étendant du bas vers le haut.

La Figure 1 présente une gaine de diffusion d'air 1 pour un système d'aération selon un exemple de mode de réalisation d l'invention. Le système d'aération est par exemple destiné à équiper un véhicule ferroviaire comme par exemple du type transportant des passagers comme un métro ou un tramway.

La gaine 1 comporte une pluralité d'éléments 3 assemblés entre eux et fixés à une structure de plafond 5 du véhicule ferroviaire. Les éléments 3 forment ensemble au moins un conduit de distribution d'air 7, 8. Le conduit 7, 8 est généralement alimenté par des moyens propulseurs (non représentés) qui propulsent l'air à l'intérieur du conduit 7, 8. Les moyens propulseurs peuvent par exemple être associés à un groupe de climatisation ou de chauffage apte à réfrigérer ou réchauffer l'air propulsé dans le conduit 7, 8.

Chaque élément 3 comporte au moins un volume creux délimité par une paroi supérieure 9 et une paroi inférieure 11 s'étendant selon la direction longitudinale X du véhicule et deux parois latérales 13, 15 sensiblement perpendiculaires aux parois supérieure 9 et inférieure 11.

Chaque élément 3 comporte un profilé supérieur 17 en forme de U renversé formant les parois latérales 13, 15 et supérieure 9 dudit élément 3. La paroi inférieure 11 est formée par une paroi de plafond 18 destinée à être fixée de manière amovible à la structure de plafond 5. La paroi de plafond 18 est, par exemple, équipée d'un panneau isolant rigide.

Par exemple, le profilé supérieur 17 et la paroi centrale de plafond 18 comportent des panneaux isolants autoportants.

Le profilé supérieur 17 et la paroi centrale de plafond 18 comportent avantageusement des panneaux de mousse rigides autoportants, plus particulièrement à cellules fermées.

Par exemple, les panneaux de mousse rigide sont en polyisocyanurate revêtus de deux faces d'aluminium gaufrées de type PIR-ALU®.

Les panneaux sont, par exemple, isolants.

L'épaisseur des panneaux est supérieure à 15 mm, par exemple sensiblement égale à 20 mm. La densité du matériau composant les panneaux, est, par exemple, comprise entre à 35 kg/m³ et 45 kg/m³, par exemple 40 kg/m³.

La longueur maximale des panneaux est de plusieurs mètres, typiquement 4 m.

Les panneaux de PIR-ALU® présentent une grande rigidité et sont par ailleurs très légers. Une gaine 1 conçue en PIR-ALU® a une masse d'environ 7 kg par mètre linéaire contre environ 20 kg par mètre linéaire pour une gaine en aluminium de l'état de la technique. Ainsi, les opérations de manutention sont facilitées et ne requièrent pas l'utilisation de moyens spécifiques lourds comme par exemple des ponts roulants.

Le revêtement en aluminium gaufré agit comme une barrière contre la vapeur. Les propriétés isolantes de la mousse à cellules fermées évitent l'apparition d'humidité et maintiennent la température souhaitée de l'air circulant dans le conduit 7.

Ainsi, contrairement aux gaines de l'état de la technique qui requièrent d'être isolées extérieurement pour répondre aux contraintes thermiques, la gaine selon l'invention, de par la nature du matériau utilisé, ne nécessite pas l'ajout d'un revêtement isolant additionnel pour répondre aux contraintes thermiques.

En variante, les panneaux sont conçus dans un matériau qui présente les mêmes propriétés thermique et isolante que le PIR-ALU®. Les panneaux sont par exemple conçus dans un matériau présentant une densité similaire à celle du PIR-ALU®, typiquement comprise entre 0,25 et 0,45.

Selon un mode de réalisation de l'invention, le profilé supérieur 17 comporte deux panneaux latéraux 19, 21, dits panneau latéral gauche et panneau latéral droit, et un panneau supérieur 23, les panneaux latéraux 19, 21 étant fixés par encliquetage perpendiculairement au panneau supérieur 23 par des premiers moyens de fixation comprenant des profilés d'encliquetage pultrudés gauche 25 et droit 27.

Dans un mode de réalisation particulier, le profile supérieur 17, le panneau latéral gauche 19 et/ou le panneau latéral droit 21 sont en outre collés aux profilés d'encliquetage pultrudés gauche 25 et droit 27.

Les profilés d'encliquetage pultrudés 25, 27 permettent d'assembler les extrémités gauche 29 et droite 30 du profilé supérieur 17 respectivement aux panneaux latéraux gauche 19 et droit 21.

Le panneau supérieur 23 et les panneaux latéraux 19, 21 d'un élément 3 ont une longueur identique, typiquement de l'ordre de quelques mètres, au maximum environ 4 m.

Les panneaux latéraux gauche 19 et droit 21 d'un élément 3 sont sensiblement identiques. Ils ont une largeur de l'ordre de quelques dizaines de centimètres, par exemple 20 cm.

Comme visible sur la Figure 2, les profilés pultrudés gauche 25 et droit 27 comportent chacun deux logements de fixation 31, 33 par encliquetage des panneaux supérieur 23 et latéraux 19, 21. Les logements de fixation 31, 33 s'étendent sur toute la longueur du profilé supérieur 17, selon la direction longitudinale X.

Le premier logement de fixation 31 du profilé pultrudé gauche 25 comporte une paroi supérieure 35, une paroi inférieure 37 et une paroi latérale 39 qui définissent une rainure 41 dont l'ouverture est orientée vers la paroi latérale gauche du panneau supérieur 23.

Une colle mastic est, par exemple, ajoutée entre la paroi latérale 39 du premier logement de fixation 31 et l'extrémité gauche 29 du profilé supérieur 17.

La paroi inférieure 37 et la paroi latérale 39 du premier logement de fixation 31 sont sensiblement planes. La paroi latérale 39 a une longueur sensiblement supérieure à l'épaisseur du panneau supérieur 23.

La paroi supérieure 35 du premier logement de fixation comporte un renfoncement 43 vers l'intérieur de la rainure 41 de manière à ce que lorsque le panneau supérieur 23 est inséré dans la rainure 41 par forçage, la paroi supérieure 35 du premier logement de fixation 31 est en appui sur le panneau supérieur 23 selon la direction longitudinale, maintenant le panneau supérieur 23 dans la rainure 41.

Le second logement de fixation 33 comporte une paroi supérieure 45, confondue avec la paroi inférieure 37 du premier logement 31, et deux parois latérales gauche 47 et droite 49 qui définissent une rainure 51 dont l'ouverture est orientée vers le bas, vers la face supérieure du panneau latéral gauche 19.

La paroi latérale gauche 47 est sensiblement plane.

De la même manière que la paroi supérieure 35 du premier logement de fixation 31, la paroi latérale droite 49 du second logement de fixation 33 comporte un renfoncement 53 vers l'intérieur de la rainure 51 de manière à ce que lorsque le panneau latéral gauche 19 est inséré dans la rainure 51 par forçage, la paroi latérale droite 49 du second logement de fixation 33 est en appui sur le panneau latéral gauche 19 selon la direction longitudinale, maintenant le panneau latéral gauche 19 dans la rainure 51.

Le panneau latéral droit 21 est fixé de manière similaire à ce qui a été décrit ci-dessus, par encliquetage au panneau supérieur 23 au moyen du profilé pultrudé droit 27. Le profilé pultrudé droit 27 a une structure identique à celle du profilé pultrudé gauche 25.

Les profilés pultrudés 25, 27 sont en matériau composite, par exemple en polyester renforcé de fibres de verre (PRV) afin de leur conférer une légèreté et une grande résistance semblable à celle de l'acier et d'éviter les ponts thermiques.

Ainsi les profilés pultrudés 25, 27 et le mode fixation par encliquetage permettent d'assembler facilement les différentes parois du profilé supérieur 17 et assurent un bon maintien mécanique entre les différents éléments.

Typiquement, l'élément 3 comporte au moins une cloison interne de séparation 55 du volume creux, s'étendant entre la paroi supérieure 9 et inférieure 11, ladite cloison 55 étant inclinée ou parallèle par rapport aux parois latérales 13, 15.

Dans le mode de réalisation présentée sur les Figures 1 et 2, l'élément 3 comporte une cloison interne 55 inclinée par rapport aux parois latérales 13, 15, c'est-à-dire disposée obliquement par rapport à la direction longitudinale X de la gaine 1 de manière à former deux conduits 7, 8 symétriques à sections variables. Généralement, les moyens propulseurs d'air (non représentés) sont situés aux extrémités les plus larges des conduits et alimentent ces conduits 7, 8 en air.

Dans ce mode de réalisation, le panneau supérieur 23 comporte un élément gauche 57 et un élément droit 59 ayant une forme sensiblement trapézoïdale comme visible sur la Figure 1.

La cloison interne 55 est fixée aux deux éléments gauche 57 et droit 59 du panneau supérieur 23 au moyen d'un profilé pultrudé central 61. Le profilé pultrudé central 61 comporte trois logements de fixation 63, 65 et 67.

Le premier logement de fixation 63 comporte une paroi supérieure droite 69, une paroi centrale 71 et une paroi inférieure droite 73 définissant une première rainure 75 orientée vers la droite, vers l'élément droit 59 du panneau supérieur.

Lorsque l'élément droit 59 est inséré par forçage dans le premier logement de fixation 63, la paroi supérieure 69 du premier logement de fixation 63 est en appui sur la paroi supérieure de l'élément droit 59 maintenant l'élément droit 59 à l'intérieur de la première rainure 75.

De la même manière, le second logement de fixation 65 comporte une paroi supérieure gauche 77, une paroi inférieure 79 et une paroi centrale 81 qui définissent une seconde rainure 83 orientée vers la gauche, vers l'élément gauche 57 du panneau supérieur 23.

Lorsque l'élément gauche 57 est inséré par forçage dans le second logement de fixation 65, la paroi supérieure 77 du second logement de fixation 65 est en appui sur la paroi supérieure de l'élément gauche 57, maintenant l'élément gauche 57 à l'intérieur de la seconde rainure 83.

Enfin, le troisième logement de fixation 67 comporte une paroi supérieure 85 et deux parois latérales 87 qui définissent une troisième rainure 89 orientée vers le bas, vers la cloison interne de séparation 55.

Les parois latérales 87 sont inclinées vers l'intérieur de la troisième rainure 89 de manière à ce que, lorsque la cloison interne de séparation 55 est insérée par forçage dans le troisième logement de fixation 67, les deux parois latérales 87 du troisième logement de fixation 67 sont en appui sur la cloison interne 55, maintenant la cloison interne 55 à l'intérieur de la troisième rainure 89.

La cloison interne 55 permet ainsi d'une part d'assurer le raidissement de la gaine 1 et d'autre part elle constitue un moyen de guidage de l'air à l'intérieur de la gaine 1.

Un joint creux 104, par exemple en silicone, est aménagé entre la paroi 18 et la cloison interne 55. Le joint 104 permet notamment de réaliser une étanchéité entre la paroi 18 et la cloison interne 55.

Le joint 104 est, par exemple, encliqueté et collé préalablement sur la cloison interne 55.

Selon l'invention, le profilé supérieur 17 est fixé par encliquetage à la structure du plafond 5 du véhicule.

Comme visible sur la Figure 1 ou 2, les panneaux latéraux 19, 21 du profilé supérieur 17 sont fixées à la structure du plafond 5 du véhicule par des seconds moyens de fixation comprenant deux profilés de plafond 91 en forme de U qui s'étendent selon la direction longitudinale.

Chaque profilé de plafond 91 comporte une face inférieure 93 et deux faces latérales 95 définissant une rainure 97.

La face inférieure 93 est sensiblement plane et est fixée sur la structure du plafond 5 du véhicule.

Les faces latérales 95 comportent chacune un renfoncement 99 vers l'intérieur de la rainure 97 de manière à ce que lorsque les panneaux latéraux 19, 21 du profilé supérieur 17 sont insérées par forçage à l'intérieur de la rainure 97, les faces latérales 95 du profilé de plafond 91 sont en appui sur les faces interne et externe des panneaux latéraux 19, 21 du profilé supérieur 17, maintenant les panneaux latérales 19, 21 à l'intérieur de la rainure 97.

Les profilés de plafond 91 sont par exemple en aluminium.

Selon l'invention, les premiers moyens de fixation entre les panneaux latéraux 19, 21 et le panneau supérieur 23 du profilé supérieur 17, et les seconds moyens de fixation entre le profilé supérieur 17 et la structure du plafond 5 du véhicule comportent des moyens d'étanchéité à l'eau ou à l'air.

Les fixations sont par exemple mastiquées et recouvertes d'un ruban d'étanchéité adhésif. Afin de réaliser l'étanchéité à l'assemblage des panneaux, le mastic utilisé est par exemple de base MS Polymer classé Feux Fumées.

Selon l'invention, la paroi centrale de plafond 18 est fixée à la structure de plafond 5 du véhicule ferroviaire au moyen de fixations amovibles 101 classiques. Cette fixation 101 est, par exemple, réalisée par emboitement en force de la paroi centrale de plafond 18 dans la structure de plafond 5.

La paroi centrale de plafond 18 comporte généralement une pluralité de panneaux fixés les uns à la suite des autres selon la direction longitudinale X.

Un des bords latéraux de chaque panneau est par exemple fixé à la structure de plafond 5 au moyen de charnières, de manière à ce que ce panneau puisse pivoter vers le bas.

En variante, chaque panneau est fixé par encliquetage réversible à la structure de plafond 5.

Il est donc aisé de procéder au nettoyage de l'intérieur de la gaine 1, par simple escamotage de la paroi centrale 18. Le nettoyage peut être réalisé avec un chiffon et ainsi éviter tout endommagement de la gaine 1 ce qui augmente sensiblement sa durée de vie.

Avantageusement, comme visible sur la Figure 3, les éléments 3 de la gaine 1 sont fixés longitudinalement par des troisièmes moyens de fixation 103 par enture les uns aux autres et les troisièmes moyens de fixation 103 comportent des moyens d'étanchéité à l'eau et à l'air.

Les troisièmes moyens de fixation 103 sont par exemple une enture à étages, notamment une enture à mi-bois, c'est-à-dire que les parois correspondantes de deux éléments 3 adjacents sont assemblées en entaillant les parois respectives sur la moitié de leur épaisseur, comme le montre la Figure 3.

Par exemple, pour des éléments 3 comportant des panneaux de 20 mm d'épaisseur, les panneaux sont entaillés sur environ 10 mm.

Typiquement, les parois correspondantes de deux éléments 3 adjacents sont fixées par collage.

L'assemblage des panneaux se fait par exemple par application de mastic-colle. Le mastic utilisé est par exemple de base MS Polymer classé Feux Fumées.

Après collage, un ruban aluminium adhésif est typiquement mis en place à l'extérieur de la gaine le long de la jonction réalisée.

Ainsi, l'assemblage de deux éléments 3 se fait simplement et ne nécessite pas de dispositifs de fixation complexes comme des systèmes à grenouillères par exemple.

Un procédé d'installation d'une gaine 1 selon l'invention va maintenant être décrit.

Dans une première étape, le profilé supérieur 17 en forme de U renversé et la paroi centrale de plafond 18, formés par des panneaux de mousse rigides autoportants, sont fournis.

Le profilé supérieur 17 est ensuite fixé à la structure du plafond 5 du véhicule selon la direction longitudinale. La fixation est réalisée par encliquetage comme décrit précédemment.

Enfin, la paroi centrale du plafond 18 est ensuite fixée de manière amovible, définissant avec le profilé supérieur 17, un volume creux de distribution d'air s'étendant selon la direction longitudinale X du véhicule.

Avantageusement, dans une étape préalable, le profilé supérieur 17 est formé par encliquetage des panneaux latéraux 19, 21 du profilé supérieur 17 au panneau supérieur 23 du profilé supérieur 17 par les premiers moyens de fixation comprenant les profilés d'encliquetage pultrudés 25, 27 comme décrit précédemment.

Ainsi, de par sa conception et sa structure en panneaux de PIR-ALU®, la gaine 1 peut facilement être manutentionnée sans avoir recours à des engins lourds. La gaine 1 peut ainsi être plus facilement installée à l'intérieur du véhicule ferroviaire.

Comparé aux gaines de l'état de la technique, la gaine 1 selon l'invention est environ 60% plus légère tout en ayant les mêmes propriétés thermiques et d'étanchéité requises pour ce type d'équipement.

La conception du profilé supérieur 17 par encliquetage de panneaux de PIR-ALU® est aisée et la disponibilité de panneaux de PIR-ALU® de grande taille (de l'ordre de 4 mètres de long) permet de limiter le nombre d'éléments 3 qui composent la gaine 1. Les connections entre les éléments 3 sont donc limitées et le risque de fuites d'air potentielles est réduit.

La paroi centrale de plafond 18 amovible permet de faciliter les opérations de nettoyage de la gaine 1 en évitant le recours à des systèmes complexes d'aspiration et de brosses, et ainsi d'éviter un endommagement prématuré de la gaine 1.

Enfin, le coût de fabrication de la gaine 1 selon l'invention est sensiblement réduit, de l'ordre de 60% par rapport à une gaine de l'état de la technique.

En variante, dans un mode de réalisation non représenté, la cloison interne 55 est dépourvue de joint creux 104 entre la paroi centrale de plafond 18 et la cloison interne 55. Un profilé de plafond en U similaire aux profilés 91 maintenant les panneaux latéraux 19, 21 est, par exemple, fixée sur la structure du plafond 5 du véhicule obliquement par rapport à la direction longitudinale X de la gaine 1, la cloison interne 55 étant encliquetée dans ledit profilé lors de l'installation de la gaine. Un tel encliquetage permet notamment de réaliser une étanchéité à ce niveau.

## Revendications

1. Ensemble comprenant une gaine de diffusion d'air pour système d'aération pour un véhicule, notamment un véhicule ferroviaire, et une structure de plafond du véhicule, la gaine comportant une pluralité d'éléments assemblés entre eux et fixés à la structure de plafond dudit véhicule, lesdits éléments (3) formant ensemble au moins un conduit (7, 8) de distribution d'air, chaque élément (3) comportant un volume creux délimité par une paroi supérieure (9) et une paroi inférieure (11) s'étendant selon une direction longitudinale (X) du véhicule et deux parois latérales (13, 15) sensiblement perpendiculaires aux parois supérieure (9) et inférieure (11), chaque élément (3) comprenant un profilé supérieur (17) en forme de U renversé, formant les parois latérales (13, 15) et supérieure (9) dudit élément (3), fixé sur la structure de plafond (5), la paroi inférieure (11) étant formée par une paroi centrale de plafond (18) comportant des premiers moyens (101) de fixation amovible à la structure de plafond (5) **caractérisé en ce que** le profilé supérieur (17) comporte deux panneaux latéraux (19, 21) et un panneau supérieur (23), le profilé supérieur (17) et la paroi centrale de plafond (18) comportant des panneaux isolants autoportants, les panneaux latéraux (19, 21) étant fixés par encliquetage perpendiculairement au panneau supérieur (23) par des premiers moyens de fixation comprenant des profilés d'encliquetage pultrudés (25, 27), ces premiers moyens de fixation comprenant de préférence des moyens d'étanchéité à l'eau et à l'air.

2. Ensemble selon la revendication 1, dans lequel le profilé supérieur (17) et la paroi centrale de plafond (18) comportent des panneaux de mousse rigides autoportants.

3. Ensemble selon la revendication 2, dans lequel les panneaux de mousse rigide sont en polyisocyanurate revêtus de deux faces d'aluminium gaufrées de type PIR-ALU®.

4. Ensemble selon l'une quelconque des revendications 1 à 3, dans lequel le profilé supérieur (17) est fixé par des seconds moyens de fixation par encliquetage à la structure du plafond (5) du véhicule, ces seconds moyens de fixation comprenant de préférence des moyens d'étanchéité à l'eau et à l'air.

5. Ensemble selon l'une quelconque des revendications 1 à 4, dans lequel les éléments (3) sont fixés longitudinalement les uns aux autres par des troisièmes moyens de fixation (103) par enture, les troisièmes moyens de fixation (103) comportant des moyens d'étanchéité à l'eau et à l'air.

6. Ensemble selon l'une quelconque des revendications 1 à 5, dans lequel chaque élément (3) comporte au moins une cloison interne de séparation (55) du volume creux, s'étendant entre la paroi supérieure (9) et inférieure (11), la gaine comportant avantageusement un joint creux (104) positionné entre la cloison interne de séparation (55) et la paroi inférieure (11).

7. Ensemble selon la revendication 6 dans lequel la cloison interne (55) est inclinée par rapport aux parois latérales (13, 15).

8. Véhicule ferroviaire comportant un système de diffusion d'air, **caractérisé en ce que** le système de diffusion d'air comporte un ensemble selon l'une quelconque des revendications 1 à 7.

9. Procédé d'installation d'un ensemble selon l'une quelconque des revendications 1 à 7, comportant les étapes suivantes :
- fourniture d'un profilé supérieur (17) en forme de U renversé et d'une paroi centrale de plafond (18), formés par des panneaux isolants autoportants,
- fixation du profilé supérieur (17) à la structure du plafond (5) du véhicule,
- fixation de manière amovible de la paroi centrale du plafond (18) du véhicule à la structure de plafond (5), de manière à définir un volume creux de distribution d'air s'étendant selon une direction longitudinale (X) du véhicule,
**caractérisé en ce que** le procédé comporte une étape préalable de fixation par encliquetage des panneaux latéraux (19, 21) du profilé supérieur (17) au panneau supérieur (23) du profilé supérieur (17) au moyen de profilés d'encliquetage pultrudés (25, 27).

10. Procédé d'installation selon la revendication 9, dans lequel les panneaux autoportants sont en mousse rigide..

## Patentansprüche

1. Einrichtung mit einem Luftdiffusionskanal für ein Lüftungssystem für ein Fahrzeug, insbesondere ein Schienenfahrzeug, und einer Deckenstruktur des Fahrzeugs, wobei der Kanal eine Mehrzahl von Elementen aufweist, die miteinander zusammengebaut sind und die an der Deckenstruktur des besagten Fahrzeugs befestigt sind, wobei die besagten Elemente (3) zusammen wenigstens eine Luftverteilungs-Leitung (7, 8) bilden, wobei jedes Element (3) ein Hohlvolumen aufweist, das begrenzt ist von einer oberen Wand (9) und einer unteren Wand (11), die sich entlang einer Längsrichtung (X) des Fahrzeugs erstrecken, und zwei seitlichen Wänden (13, 15), die im Wesentlichen senkrecht zu der oberen (9) und der unteren (11) Wand sind, wobei jedes Element (3) ein oberes Profil (17) in der Form eines umgedrehten U aufweist, welches die obere (9) und die seitlichen (13, 15) Wände des besagten Elements (3) bildet und welches an der Deckenstruktur (5) befestigt ist, wobei die untere Wand (11) von einer zentralen Deckenwand (18) gebildet ist, die erste Mittel (101) zur lösbaren Befestigung an der Deckenstruktur (5) aufweist, **dadurch gekennzeichnet, dass** das obere Profil (17) zwei seitliche Platten (19, 21) und eine obere Platte (23) aufweist, wobei das obere Profil (17) und die zentrale Deckenwand (18) selbsttragende isolierende Platten aufweisen, wobei die seitlichen Platten (19, 21) senkrecht an der oberen Platte (23) steckbefestigt sind mittels ersten Befestigungsmitteln, die stranggezogene Steckprofile (25, 27) aufweisen, wobei diese ersten Befestigungsmittel bevorzugt Wasser- und Luft-Abdichtungsmittel aufweisen.

2. Einrichtung gemäß Anspruch 1, wobei das obere Profil (17) und die zentrale Deckenwand (18) selbsttragende starre Schaumplatten aufweisen.

3. Einrichtung gemäß Anspruch 2, wobei die starren Schaumplatten aus Polyisocyanurat, auf beiden Seiten, die geprägt sind, mit Aluminium beschichtet des Typs PIR-ALU® sind.

4. Einrichtung gemäß irgendeinem der Ansprüche 1 bis 3, wobei das obere Profil (17) mittels zweiter Befestigungsmittel an der Deckenstruktur (5) des Fahrzeugs steckbefestigt sind, wobei diese zweiten Befestigungsmittel bevorzugt Wasser- und Luft-Abdichtungsmittel aufweisen.

5. Einrichtung gemäß irgendeinem der Ansprüche 1 bis 4, wobei die Elemente (3) aneinander auf Stoß längsbefestigt sind mittels dritter Befestigungsmittel (103), wobei die dritten Befestigungsmittel (103) Wasser- und Luft-Abdichtungsmittel aufweisen.

6. Einrichtung gemäß irgendeinem der Ansprüche 1 bis 5, wobei jedes Element (3) wenigstens eine innere Wand zur Trennung (55) des Hohlvolumens aufweist, die sich zwischen der oberen (9) und der unteren (11) Wand erstreckt, wobei der Kanal vorteilhafterweise eine Hohldichtung (104) aufweist, die zwischen der inneren Wand zur Trennung (55) und der unteren Wand (11) positioniert ist.

7. Einrichtung gemäß Anspruch 6, wobei die innere Wand (55) bezüglich der seitlichen Wände (13, 15) geneigt ist.

8. Schienenfahrzeug mit einem Luft-Diffusionssystem, **dadurch gekennzeichnet, dass** das Luft-Diffusionssystem eine Einrichtung gemäß irgendeinem der Ansprüche 1 bis 7 aufweist.

9. Verfahren zur Installation einer Einrichtung gemäß irgendeinem der Ansprüche 1 bis 7, aufweisend die folgenden Schritte:
- Bereitstellen eines oberen Profils (17) in Form eines umgedrehten U und einer zentralen Deckenwand (18), die von selbsttragenden isolierenden Platten gebildet sind,
- Befestigen des oberen Profils (17) an der Deckenstruktur (5) des Fahrzeugs,
- Befestigen, in lösbarer Weise, der zentralen Deckenwand (18) des Fahrzeugs an der Deckenstruktur (5), um ein Hohlvolumen zur Verteilung von Luft zu definieren, das sich entlang einer Längsrichtung (X) des Fahrzeugs erstreckt,
**dadurch gekennzeichnet, dass** das Verfahren aufweist einen vorausgehenden Schritt des Steckbefestigens der seitlichen Platten (19, 21) des oberen Profils (17) an der oberen Platte (23) des oberen Profils (17) mittels stranggezogener Profile (25, 27).

10. Verfahren zur Installation gemäß Anspruch 9, wobei die selbsttragenden Platten aus starrem Schaum sind.

## Claims

1. An air diffusion duct (1) for an aeration system, in particular for a railway vehicle, the duct (1) including a plurality of elements (3) assembled to one another and fastened on a ceiling structure (5) of said railway vehicle, said elements (3) together forming at least one air distribution conduit (7, 8), each element (3) having a hollow volume delimited by an upper wall (9) and a lower wall (11) extending in a longitudinal direction (X) of the vehicle and two side walls (13, 15) substantially perpendicular to the upper (9) and lower (11) walls, **characterized in that** each element (3) comprises an upper profile (17) in the shape of an inverted U, forming the side (13, 15) and upper (9) walls of said element (3), intended to be fastened on the ceiling structure (5) and **in that** the lower wall (11) is formed by a central ceiling wall (18) having first removable fastening means (101) to the ceiling structure (5) and wherein the upper profile (17) has two side panels (19, 21) and an upper panel (23), the side panels (19, 21) being fastened by snapping perpendicular to the upper panel (23) by first fastening means comprising pultruded snapping profiles (25, 27), these first fastening means preferably comprising watertight and airtight means.

2. The duct (1) according to claim 1, wherein the upper profile (17) and the central ceiling wall (18) include self-supporting rigid foam panels.

3. The duct (1) according to claim 2, wherein the rigid foam panels are made from polyisocyanurate covered with two corrugated aluminum faces of the PIR-ALU® type.

4. The duct (1) according to any one of claims 1 to 3, wherein the upper profile (17) is fastened by second fastening means by snapping to the structure of the ceiling (5) of the vehicle, the second fastening means preferably comprising watertight and airtight means.

5. The duct (1) according to any one of claims 1 to 4, wherein the elements (3) are fastened to one another longitudinally by third fastening means (103) by scarf joint, the third fastening means (103) including watertight and airtight means.

6. The duct (1) according to any one of claims 1 to 5, wherein each element (3) includes at least one inner partition (55) for separating the hollow volume, extending between the upper (9) and lower (11) walls, the duct advantageously having a hollow seal (104) positioned between the inner separating partition (55) and the lower wall (11).

7. The duct (1) according to claim 6, wherein the inner partition (55) is inclined relative to the side walls (13, 15).

8. A railway vehicle having an air diffusion system, **characterized in that** the air diffusion system has at least one duct (1) according to any one of claims 1 to 7.

9. A method for using a duct (1) according to any one of claims 1 to 7 on a ceiling structure (5) on a railway vehicle including the following steps:
- providing an inverted U-shaped upper profile (17) and a central ceiling wall (18), made up of self-supporting rigid foam panels,
- fastening the upper profile (17) to the structure of the ceiling (5) of the vehicle,
- removably fastening the central wall of the ceiling (18) of the vehicle to the ceiling structure (5), so as to define a hollow air distribution volume extending in a longitudinal direction (X) of the vehicle,
**characterized in that** the method includes a prior step for fastening by snapping of the side panels (19, 21) of the upper profile (17) to the upper panel (23) of the upper profile (17) using pultruded snapping profiles (25, 27).

10. The method of claim 9, in which the self-supporting panels are made of rigid foam.
